# EUROPÄISCHE PATENTSCHRIFT

(11) **EP 1 790 050 B1**
(45) Veröffentlichungstag und Bekanntmachung des Hinweises auf die Patenterteilung: **27.05.2009**
(21) Anmeldenummer: 05784476.3
(22) Anmeldetag: 26.08.2005
(51) Int. Cl.: H01R 13/74, H01R 13/03

(54) **STECKVERBINDER ZUR LEITUNGSDURCHFÜHRUNG DURCH EINE ÖFFNUNG EINER TRENNWAND EINES INSBESONDERE MILITÄRISCHEN GERÄTES**
PLUG-IN CONNECTOR FOR GUIDING A CABLE THROUGH AN OPENING OF A SEPARATING WALL OF AN, IN PARTICULAR, MILITARY DEVICE
CONNECTEUR A FICHE POUR LE PASSAGE D'UNE LIGNE A TRAVERS UNE OUVERTURE MENAGEE DANS UNE PAROI DE SEPARATION, EN PARTICULIER D'UN APPAREIL MILITAIRE

(30) Priorität: 09.09.2004 DE 102004014020
(43) Veröffentlichungstag der Anmeldung: 30.05.2007
(73) Patentinhaber: Krauss-Maffei Wegmann GmbH & Co. KG, 80997 München (DE)
(72) Erfinder: HECKMANN, Andreas, 34233 Fuldatal (DE); FIEDLER, Peter, D-34233 Fuldatal-Immershausen (DE); BÜHLER, Roland, 74081 Heilbronn (DE)
(74) Vertreter: Feder Walter Ebert
(86) Internationale Anmeldenummer: PCT/DE2005/001498
(87) Internationale Veröffentlichungsnummer: WO 2006/026954

(56) Entgegenhaltungen:
- EP-A- 0 524 894
- DE-A1- 4 307 728
- DE-U1- 29 905 566
- US-A- 4 243 290

## Beschreibung

Die Erfindung betrifft einen Steckverbinder zur Leitungsdurchführung durch eine Öffnung einer Trennwand eines insbesondere militärischen Gerätes mit den Merkmalen aus dem Oberbegriff des Patentanspruchs 1.

Derartige Steckverbinder sind allgemein bekannt z. B aus Dokument DE 29905566U. Sie sollen insbesondere bei ihrer Anwendung an militärischen Geräten folgende Eigenschaften aufweisen:
a) eine gute elektromagnetische Verträglichkeit (EMV),
b) eine gute Resistenz gegen Umwelteinflüsse, insbesondere Korrosion durch Salzsprühnebel, wie sie beim Abschuss von Geschossen oder Raketen auftreten,
c) eine matte, insbesondere aus Gründen der Tarnung oliv gefärbte Oberfläche der nach außen sichtbaren Flächen.

Diese Bedingungen wurden bisher u.a. dadurch erfüllt, dass alle Oberflächen der Teile der Steckverbindung eine Nickelschicht aufwiesen, über welche eine cadmiumhaltige Schicht aufgebracht wurde, die anschließend grün chromatiert wurde. Dieser Schichtaufbau erfüllt die oben genannten Anforderungen bezüglich der elektromagnetischen Verträglichkeit, des Korrosionsschutzes und der Einfärbung.

Da cadmiumhaltige Stoffe als gesundheitlich nicht unbedenklich gelten, wurde die Forderung erhoben, für militärische Projekte nach Möglichkeit cadmiumfreie Steckverbinder einzusetzen.

Der Erfindung liegt die Aufgabe zugrunde, einen Steckverbinder mit den Merkmalen aus dem Oberbegriff des Patentanspruchs 1 so auszugestalten, dass alle oben genannten Bedingungen erfüllt sind, ohne dass die Oberflächen der Teile des Steckverbinders cadmiumhaltige Stoffe enthalten müssen.

Die Lösung dieser Aufgabe erfolgt erfindungsgemäß mit den Merkmalen aus dem kennzeichnenden Teil des Patentanspruchs 1. Vorteilhafte Weiterbildungen der Erfindung sind in den abhängigen Ansprüchen beschrieben.

Die Erfindung geht von der Erkenntnis aus, dass, um eine gute elektromagnetische Verträglichkeit (EMV) zu erreichen, es nicht unbedingt erforderlich ist, alle Teile der Steckverbindung elektrisch leitend auszugestalten oder mit einer elektrisch leitenden Oberfläche zu versehen. Es reicht vielmehr aus, wenn entlang der Steckverbindung durchgehende und miteinander in gutem Kontakt stehende elektrisch leitende Oberflächen vorgesehen sind. Dies müssen aber nicht notwendig alle nach außen sichtbaren Oberflächen sein. Bei dem erfmdungsgemäßen Steckverbinder befinden sich die elektrisch leitfähig auszulegenden Komponenten überwiegend im nach außen nicht sichtbaren Teil der Steckverbindung, während viele der nach außen sichtbaren Einzelkomponenten für die elektrische Leitfähigkeit nicht relevant sind. Gemäß den Merkmalen a) und b) des Schutzanspruchs 1 wird eine sehr gute durchgehende elektrische Leitfähigkeit dadurch erreicht, dass die elektrisch leitfähig auszugestaltenden Komponenten der Steckverbindung an mindestens einer inneren oder äußeren durchlaufenden Oberfläche mit einer cadmiumfreien, elektrisch leitenden Oberflächenbeschichtung versehen sind, und zur Sicherstellung eines guten elektrischen Kontaktes zwischen diesen elektrisch leitfähigen Einzelkomponenten sind die Kontaktstellen zwischen den Grundkörpern der Steckerteile und den Grundkörpern der Kabeladapter als ineinandergreifende Verzahnungen ausgebildet, und die Kontaktstelle zwischen den Grundkörpern der Gerätesteckdose und des Steckers wird durch einen mit dem einen Grundkörper verbundenen Massering bewirkt, der mit federnden, sich jeweils an eine Oberfläche des anderen Grundkörpers anlegenden Zungen versehen ist. Gemäß Merkmal c) des Schutzanspruchs 1 sind weiterhin die Einzelkomponenten des Steckverbinders, die nach außen sichtbare Oberflächen besitzen und die nicht notwendig eine elektrische Leitfähigkeit aufweisen müssen, mit einer matten, gegenüber Umwelteinflüssen resistenten, cadmiumfreien Oberfläche versehen. Diese Oberfläche kann elektrisch isolierend ausgeführt sein. Diese Einzelkomponenten, bei denen keine elektrische Leitfähigkeit erforderlich ist, können auch insgesamt aus isolierendem Material, beispielsweise aus Kunststoff bestehen.

Bei einer besonders vorteilhaften Ausführungsform des erfindungsgemäßen Steckverbinders besteht die elektrisch leitfähige Oberflächenbeschichtung aus Nickel und vorzugsweise aus einer mehrschichtig aufgebrachten Nickelbeschichtung, die unter der Bezeichnung "Heavy Nickel" bekannt ist. Es können aber auch andere elektrisch leitfähige Oberflächenbeschichtungen eingesetzt werden, die beispielsweise aus Zinn, Zink oder Kupfer bestehen.

Wichtig bei der Auswahl der Beschichtungsmaterialien ist nicht nur ihre elektrische Leitfähigkeit und die Korrosionsbeständigkeit sondern auch die Stellung des Materials in der elektrochemischen Spannungsreihe.

Die matte, gegenüber Umwelteinflüssen resistente, cadmiumfreie Oberfläche gemäß Merkmal c) des Schutzanspruchs 1, kann auch bei aus Metall bestehenden Einzelteilen als eloxierte Metalloberfläche ausgeführt sein.

Es hat sich gezeigt, dass der in dieser Weise ausgestaltete erfindungsgemäße Steckverbinder eine ausgezeichnete elektromagnetische Verträglichkeit und sehr gute Korrosionsfestigkeit besitzt und mit einer matten, insbesondere oliv eingefärbten Oberfläche an den äußeren Flächen versehen werden kann, ohne dass cadmiumhaltige Stoffe eingesetzt werden müssen.

Im folgenden wird anhand der beigefügten Zeichnungen ein Ausführungsbeispiel für einen Steckverbinder nach der Erfindung näher erläutert.

In den Zeichnungen zeigen:
- Fig. 1: einen zusammengesetzten Steckverbinder mit angeschraubten Kabeladaptern in einer teilweise geschnittenen oder aufgerissenen Seitenansicht;
- Fig. 2: in einer Seitenansicht die Gerätesteckdose des Steckverbinders nach Fig. 1;
- Fig. 3: die Gerätesteckdose nach Fig. 1 in einer Ansicht aus der Richtung III in Fig. 2;
- Fig. 4: den Stecker der Steckverbindung nach Fig. 1 in einer teilweise aufge- rissenen Seitenansicht;
- Fig. 5: in schematischer Teilseitenansicht der Grundkörper des Steckers ohne Verriegelungsring nach Fig. 4;

- Fig. 6: in gegenüber Fig. 1 vergrößerter, teilweise geschnittener Seitenansicht einen an den Stecker nach Fig. 4 anschraubbaren Kabeladapter;
- Fig. 7: in gegenüber Fig. 6 verkleinerter Darstellung den Kabeladapter nach Fig. 6 mit einem daran angeordneten Formteil.

Der in den Zeichnungen dargestellte Steckverbinder besitzt eine Gerätesteckdose 1, die an einem Grundkörper ein durch eine Öffnung einer Trennwand W eines im übrigen nicht dargestellten Gerätes einsteckbares Steckeraufnahmeteil 1.1 aufweist, das von einem Flansch 1.3 begrenzt ist und ein Außengewinde 1.11 trägt. Durch Aufschrauben einer Befestigungsmutter 1.4 auf das Außengewinde 1.11 ist die Gerätesteckdose in der Öffnung der Trennwand W derart befestigbar, dass, wie aus Fig. 1 zu ersehen, Teile der Befestigungswand W zwischen dem Flansch 1.3 und der Befestigungsmutter 1.4 eingeklemmt sind. An der der Befestigungswand W zugewandten Seite des Flansches 1.3 ist zur Abdichtung an dieser Stelle eine Dichtung 1.5 angeordnet. An der vom Stekkeraufnahmeteil 1.1 abgewandten Seite des Befestigungsflansches 1.3 ist ein Kabelanschlussteil 1.2 angeordnet, das ebenfalls ein Außengewinde 1.21 trägt zum Aufschrauben der Befestigungsüberwurfmutter eines weiter unten erläuterten Kabeladapters. In das Steckeraufnahmeteil 1.1 ist das Einsteckteil 2.1 am Grundkörper eines Steckers 2 einsteckbar, an welchem ein Verriegelungsring 2.3 drehbar angeordnet ist, der mit Verriegelungselementen 1.12 am Stekkeraufnahmeteil 1.1 derart zusammenwirkt, dass eine Verriegelung des Stekkers mit der Gerätesteckdose im eingesteckten Zustand möglich ist. An der vom Einsteckteil 2.1 abgewandten Seite trägt der Stecker ein Kabelanschlussteil 2.2, das mit einem Außengewinde 2.21 zum Aufschrauben der Befestigungsüberwurfmutter eines weiter unten erläuterten Kabeladapters versehen ist.

Im dargestellten Ausführungsbeispiel sind in Fig. 1 sowohl an das Kabelanschlussteil 1.2 der Gerätesteckdose als auch an das Kabelanschlussteil 2.2 des Steckers Kabeladapter 3 und 4 angeschlossen. Diese Kabeladapter sind im Prinzip gleich aufgebaut, und in Fig. 6 ist der an den Stecker 2 angeschlossene Kabeladapter 4 näher dargestellt. Er besitzt einen Grundkörper 4.1, durch den das nicht dargestellte Kabel hindurchführbar ist und an dem eine Befestigungsüberwurfmutter 4.2 drehbar angeordnet ist, die auf das Außengewinde 2.21 am Kabelaufnahmeteil 2.2 des Steckers 2 aufschraubbar ist. Der Grundkörper 4.1 des Kabeladapters 4 besitzt am Anschlussende für das Kabel ein Außengewinde 4.12, auf welches eine Klemmmutter 4.3 aufschraubbar ist, die eine innere konische Klemmfläche 4.31 aufweist, welche einer äußeren konischen Klemmfläche 4.13 am Anschlussende des Grundkörpers 4.1 gegenüberliegt, zur Fixierung des nicht dargestellten Abschirmgeflechts des Kabels zwischen den Klemmflächen 4.31 und 4.13.

Selbstverständlich sind auch andere Befestigungsvorrichtungen für das Abschirmgeflecht möglich. So kann beispielsweise das Abschirmgeflecht mittels eines Metallbandes oder Metallklammer an der zylindrischen Außenfläche des Grundkörpers befestigt werden.

An dem dem Stecker 2 zugewandten Ende des Grundkörpers 4.1 ist ein Dichtungsring 4.4 angeordnet zur Abdichtung dieser Anschlussstelle gegenüber Umwelteinflüssen. Das Anschlussende für das Kabel am Grundkörper 4.1 des Kabeladapters 4 ist im fertig montierten Zustand, wie aus Fig. 7 ersichtlich, vom Ende eines das Kabel führenden Formteils 5 umfasst, das an seinem dem Adapter zugewandten Ende eine Haltelippe 5.1 aufweist, die in eine Aufnahmenut 4.14 am Grundkörper 4.1 des Kabeladapters 4 eingreift.

Der auf die Gerätesteckdose 1 aufsteckbare Kabeladapter 3 ist in der gleichen Weise aufgebaut.

Zur Erzielung einer durchgehenden elektrisch leitenden Verbindung über die Länge des Steckverbinders im Hinblick auf die elektromagnetische Verträglichkeit sind im dargestellten Ausführungsbeispiel der Grundkörper 1.1 der Gerätesteckdose 1, der Grundkörper 2.1 des Steckers 2 sowie die Grundkörper der beiden Kabeladapter 3 und 4 und die Kontaktfläche 1.31 des Flansches 1.3 der Gerätesteckdose 1 zur Trennwand W hin mit einer cadmiumfreien, elektrisch leitfähigen Oberflächenbeschichtung aus mehrschichtig aufgebrachtem Nickel (Heavy Nickel) versehen. Eine Heavy Nickel-Oberfläche ist außerordentlich resistent gegenüber Salzsprühnebel und elektrisch sehr gut leitfähig aber glänzend. Die elektrische Kontaktierung zwischen dem Grundkörper 1.1 der Gerätesteckdose 1 und dem Grundkörper 2.1 des Steckers 2 erfolgt über einen am Stecker angeordneten Massering 2.11, der mit federnden, sich an die Innenwand des Einsteckteils 1.1 der Gerätesteckdose anlegenden Zungen 2.12 versehen ist (Fig. 4 und 5).

Die elektrische Kontaktierung zwischen dem Kabelanschlussteil 1.2 des Grundkörpers der Gerätesteckdose 1 bzw. dem Kabelanschlussteil 2.2 des Grundkörpers des Steckers 2 zu den Grundkörpern der Kabeladapter 3 und 4 erfolgt über Rundumverzahnungen 1.22 bzw. 2.22 an den Grundkörpern de Gerätesteckdose 1 bzw. des Steckers 2, welche in entsprechende Verzahnungen an den Grundkörpern der Kabeladapter 3 und 4 eingreifen, beispielsweise (Fig. 6) in die Verzahnung 4.11 am Grundkörper 4.1 des Kabeladapters 4.

Die nach außen sichtbare Rückseite des Befestigungsflansches 1.3 an der Gerätesteckdose 1 sowie die Außenflächen der Befestigungsmutter 1.4 sind mit einer cadmiumfreien, olivfarbenen, ggf. isolierenden matten Oberfläche versehen. Ebenso ist der nach außen sichtbare Verriegelungsring 2.3 des Steckers 2 sowie die Befestigungsüberwurfmuttem z.B. 4.2 der Kabeladapter 3 und 4 mit einer olivfarbenen, ggf. isolierenden matten, cadmiumfreien Oberfläche versehen. Die Klemmmuttern der Kabeladapter 3 und 4 z.B. 4.3 am Kabeladapter 4 können mit einer üblichen Nickeloberfläche versehen sein. Diese optimiert die elektrische Leitfähigkeit zum Abschirmgeflecht des Kabels hin. Eine Heavy-Nickel-Oberfläche ist hier nicht erforderlich, da die Klemmmuttern beim fertig montierten Steckverbinder jeweils von einem aufgeschrumpften Formteil z.B. 5 vor Sicht und Umwelteinflüssen geschützt sind.

Die matten Oberflächen der Bauteile, bei denen die elektrische Leitfähigkeit nicht erforderlich ist, können durch Eloxieren, Lackieren oder mechanisches Abdecken erreicht werden. Auch Kunststoff oder Komposit als Werkstoff ist hier denkbar. Die olivfarbene, matte Oberfläche muss resistent gegenüber den spezifizierten Umwelteinflüssen sein. Diese Bauteiloberflächen sind nichtleitend und somit elektrochemisch neutral. Daher ist die Steckkompatibilität zu herkömmlichen Steckern der jeweiligen Norm weiterhin gewährleistet. Die chemische Spannungsreihe der leitfähigen Steckerteile des oben beschriebenen Steckverbinders zu herkömmlichen Ausführungsformen bleibt unverändert, da diese unter ihrer Cadmierung ebenfalls vernickelt sind.

Bei einer Ausführungsform des oben beschriebenen Steckverbinders, bei welcher der Flansch der Gerätesteckdose als Vierloch-Befestigungsflansch ausgebildet ist, sind beide Seiten des Befestigungsflansches als Kontakt- und Anschraubfläche mit einer Heavy-Nickel-Oberfläche versehen. Sollte in diesem Fall die Gerätesteckdose nicht im Gehäuse eingebaut verwendet werden, kann bei Bedarf der glänzende Teil des Flansches durch oliv gefärbte Abdeckungen überdeckt werden.

## Patentansprüche

1. Steckverbinder zur Leitungsdurchführung durch eine Öffnung einer Trennwand eines insbesondere militärischen Gerätes mit einer Gerätesteckdose, die an einem Grundkörper ein durch die Öffnung einsteckbares, von einem Befestigungsflansch begrenztes Steckeraufnahmeteil aufweist, sowie ein an der anderen Seite des Befestigungsflansches angeordnetes Kabelanschlussteil, das mit einem Gewinde zum Verschrauben der Befestigungsmutter eines Kabeladapters versehen ist, und mit einem Stecker, der einen in die Gerätesteckdose einsteckbaren Grundkörper aufweist mit einem Einsteckteil, an dem ein Verriegelungsring drehbar angeordnet ist, der mit Verriegelungselementen am Steckeraufnahmeteil zusammenwirkt, und einem Kabelanschlussteil, das mit einem Gewinde zum Verschrauben der Befestigungsmutter eines Kabeladapters versehen ist, sowie mit mindestens einem an die Gerätesteckdose und/oder den Stecker anschließbaren Kabeladapter zum Anschluss eines mit einem Abschirmgeflecht versehenen Kabels, wobei der Kabeladapter jeweils einen Grundkörper aufweist, durch den das Kabel führbar ist und an dem die Befestigungsmutter drehbar angeordnet ist, sowie ein Anschlussende für das Kabel mit einer Befestigungsvorrichtung für das Abschirmgeflecht, **gekennzeichnet durch** die Kombination folgender Merkmale:
a) Die elektrisch leitfähigen Komponenten der Steckverbindung, insbesondere die Grundkörper der Gerätesteckdose (1) und des Steckers (2), mindestens die Kontaktfläche (1.31) des Befestigungsflansches (1.3) zur Trennwand (W) sowie ggf. die Grundkörper der Kabeladapter (3, 4) sind an mindestens einer inneren oder äußeren durchlaufenden Oberfläche mit einer cadmiumfreien, elektrisch leitfähigen Oberflächenbeschichtung versehen;
b) zur Sicherstellung eines durchgehenden elektrisch leitenden Kontaktes sind die Kontaktstellen zwischen den Grundkörpern der Gerätesteckdose (1) und des Steckers (2) einerseits und den Grundkörpern der jeweiligen Kabeladapter (3, 4) andererseits als ineinandergreifende Verzahnungen (1.22, 2.22, 4.11) ausgebildet, und die Kontaktstelle zwischen den beiden Grundkörpern der Gerätesteckdose (1) und des Steckers (2) wird über einen am Stecker (2) oder an der Gerätesteckdose angeordneten, mit federnden, sich jeweils an eine innere oder äußere Oberfläche des anderen Grundkörpers anlegenden Zungen (2.12) versehenen Massering (2.11) bewirkt;
c) die nach außen sichtbaren Komponenten der Steckverbindung, insbesondere die Außenseiten des Steckeraufnahmeteils (1.1) der Gerätesteckdose (1), des Verriegelungsrings (2.3) des Steckers (2) und ggf. der Befestigungsmuttern der Kabeladapter (3, 4) sind mit einer matten, gegenüber Umwelteinflüssen resistenten, ggf. elektrisch isolierenden, cadmiumfreien Oberfläche versehen.

2. Steckverbinder nach Anspruch 1, **dadurch gekennzeichnet, dass** die elektrisch leitfähige Oberflächenbeschichtung aus Nickel besteht.

3. Steckverbinder nach Anspruch 2, **dadurch gekennzeichnet, dass** die elektrisch leitfähige Oberflächenbeschichtung aus einer mehrschichtig aufgebrachten Nickelbeschichtung (Heavy Nickel) besteht.

4. Steckverbinder nach Anspruch 1, **dadurch gekennzeichnet, dass** die elektrisch leitfähige Oberflächenbeschichtung aus Zinn besteht.

5. Steckverbinder nach Anspruch 1, **dadurch gekennzeichnet, dass** die elektrisch leitfähige Oberflächenbeschichtung aus Zink besteht.

6. Steckverbinder nach Anspruch 1, **dadurch gekennzeichnet, dass** die elektrisch leitfähige Oberflächenbeschichtung aus Kupfer besteht.

7. Steckverbinder nach einem der Ansprüche 1 bis 6, **dadurch gekennzeichnet, dass** die matte, gegenüber Umwelteinflüssen resistente, cadmiumfreie Oberfläche eine eloxierte Metalloberfläche ist.

8. Steckverbinder nach einem der Ansprüche 1 bis 6, **dadurch gekennzeichnet, dass** mindestens der Verriegelungsring (2.3) des Steckers und ggf. die Befestigungsmutter (4.2) des Kabeladapters (4.3) aus Kunststoff besteht.

9. Steckverbinder nach einem der Ansprüche 1 bis 8, **dadurch gekennzeichnet, dass** das Steckeraufnahmeteil (1.1) der Gerätesteckdose (1) mit einem Außengewinde (1.11) versehen ist, auf welches eine Befestigungsmutter (1.4) derart aufschraubbar ist, dass die Trennwand (W) zwischen Befestigungsflansch (1.3) und Befestigungsmutter (1.4) eingeklemmt ist, wobei die Befestigungsmutter mindestens an ihren nach außen weisenden Oberflächen mit einer matten, gegenüber Umwelteinflüssen resistenten, ggf. elektrisch isolierenden, cadmiumfreien Oberfläche versehen ist.

10. Steckverbinder nach Anspruch 9, **dadurch gekennzeichnet, dass** die von der Trennwand (W) abgewandte Seite des Befestigungsflansches (1.3) mit einer matten, gegenüber Umwelteinflüssen resistenten, ggf. elektrisch isolierenden, cadmiumfreien Oberfläche versehen ist.

11. Steckverbinder nach Anspruch 9 oder 10, **dadurch gekennzeichnet, dass** die Befestigungsmutter (1.4) aus Kunststoff besteht.

12. Steckverbinder nach einem der Ansprüche 1 bis 11, **dadurch gekennzeichnet, dass** der Befestigungsflansch als Vierloch-Befestigungsflansch ausgebildet ist, wobei beide Flanschseiten mit der cadmiumfreien, elektrisch leitfähigen Oberflächenbeschichtung versehen sind.

13. Steckverbinder nach einem der Ansprüche 1 bis 12, **dadurch gekennzeichnet, dass** das Anschlussende für das Kabel am Grundkörper (4.1) des Kabeladapters (4) eine äußere konische Klemmfläche (4.13) sowie ein Außengewinde (4.12) aufweist, auf welches eine Klemmmutter (4.3) aufschraubbar ist, die eine innere konische Klemmfläche (4.31) besitzt zur Fixierung des Abschirmgeflechtes des Kabels zwischen den Klemmflächen (4.13,4.31), wobei die Klemmmutter (4.3) mindestens an der konischen Klemmfläche (4.31) mit einer elektrisch leitenden Oberflächenbeschichtung versehen ist.

14. Steckverbinder nach einem der Ansprüche 1 bis 13, **dadurch gekennzeichnet, dass** das Anschlussende des Grundkörpers (4.1) des Kabeladapters (4) vom Ende eines das Kabel führenden Formteils (5) umfasst ist, das eine Haltelippe (5.1) aufweist, die in eine Aufnahmenut (4.14) am Grundkörper (4.1) des Kabeladapters (4) eingreift.

15. Steckverbinder nach einem der Ansprüche 1 bis 14, **dadurch gekennzeichnet, dass** am Grundkörper (4.1) des Kabeladapters (4) an dem dem Stecker (2) bzw. der Gerätesteckdose (1) zugewandten Ende ein Dichtungsring (4.4) angeordnet ist.

16. Steckverbinder nach einem der Ansprüche 1 bis 15, **gekennzeichnet durch** eine in den Grundkörper der Gerätesteckdose oder auf den Grundkörper des Steckers schraubbare Staubkappe, wobei die Oberfläche der Staubkappe mit der cadmiumfreien, elektrisch leitenden Oberflächenbeschichtung versehen ist und die von außen sichtbaren Teile der Staubkappe zusätzlich mit einer matten, gegenüber Umwelteinflüssen resistenten, ggf. elektrisch isolierenden, cadmiumfreien Oberfläche versehen sind.

## Claims

1. Plug-and-socket connector for guiding a line through an opening of a separating wall of an, in particular, military device, comprising a device socket, which has on a base body a plug receiving part, insertable through the opening and delimited by a fastening flange, as well as a cable connecting part arranged on the other side of the fastening flange and provided with a thread for the screwed connection of the fastening nut of a cable adapter, and comprising a plug, which has a base body insertable into the device socket, having an insertion part, on which a locking ring is rotatably arranged and cooperates with locking elements on the plug receiving part, and a cable connecting part provided with a thread for the screwed connection of the fastening nut of a cable adapter, and also comprising at least one cable adapter, connectable to the device socket and/or the plug, for the connection of a cable provided with a shielding braiding, the cable adapter in each case having a base body, through which the cable can be guided and on which the fastening nut is rotatably arranged, and a connection end for the cable with a fastening device for the shielding braiding, **characterised by** the combination of the following features:
a) The electrically conductive components of the plug-and-socket connection, in particular the base bodies of the device socket (1) and the plug (2), at least the contact surface (1.31) of the fastening flange (1.3) relative to the separating wall (W), and optionally the base bodies of the cable adapters (3, 4) are provided with a cadmium-free, electrically conductive surface coating on at least an inner or outer continuous surface;
b) to ensure a continuous electrically conducting contact, the contact points between the base bodies of the device socket (1) and the plug (2) on the one hand and the base bodies of the respective cable adapters (3, 4) on the other hand are embodied as interengaging teeth (1.22, 2.22, 4.11), and the contact point between the two base bodies of the device socket (1) and the plug (2) is produced via an earth ring (2.11) which is arranged on the plug (2) or the device socket and has resilient tongues (2.12) that respectively rest on an inner or outer surface of the other base body;
c) the outwardly visible components of the plug-and-socket connection, in particular the outer sides of the plug receiving part (1.1) of the device socket (1), of the locking ring (2.3) of the plug (2), and optionally of the fastening nuts of the cable adapters (3, 4) are provided with a dull, cadmium-free surface that is resistant to environmental influences and is optionally electrically insulating.

2. Plug-and-socket connector according to Claim 1, **characterised in that** the electrically conductive surface coating is composed of nickel.

3. Plug-and-socket connector according to Claim 2, **characterised in that** the electrically conductive surface coating is composed of a nickel coating (heavy nickel) applied in a plurality of layers.

4. Plug-and-socket connector according to Claim 1, **characterised in that** the electrically conductive surface coating is composed of tin.

5. Plug-and-socket connector according to Claim 1, **characterised in that** the electrically conductive surface coating is composed of zinc.

6. Plug-and-socket connector according to Claim 1, **characterised in that** the electrically conductive surface coating is composed of copper.

7. Plug-and-socket connector according to one of Claims 1 to 6, **characterised in that** the dull, cadmium-free surface resistant to environmental influences is an anodised metal surface.

8. Plug-and-socket connector according to one of Claims 1 to 6, **characterised in that** at least the locking ring (2.3) of the plug and optionally the fastening nut (4.2) of the cable adapter (4.3) is composed of plastic.

9. Plug-and-socket connector according to one of Claims 1 to 8, **characterised in that** the plug receiving part (1.1) of the device socket (1) is provided with an external thread (1.11), onto which a fastening nut (1.4) can be screwed in such a way that the separating wall (W) is clamped between the fastening flange (1.3) and the fastening nut (1.4), the fastening nut being provided at least on its outwardly facing surfaces with a dull, cadmium-free surface that is resistant to environmental influences and is optionally electrically insulating.

10. Plug-and-socket connector according to Claim 9, **characterised in that** the side of the fastening flange (1.3) facing away from the separating wall (W) is provided with a dull, cadmium-free surface that is resistant to environmental influences and is optionally electrically insulating.

11. Plug-and-socket connector according to Claim 9 or 10, **characterised in that** the fastening nut (1.4) is composed of plastic.

12. Plug-and-socket connector according to one of Claims 1 to 11, **characterised in that** the fastening flange is embodied as a four-hole fastening flange, both flange sides being provided with the cadmium-free, electrically conductive surface coating.

13. Plug-and-socket connector according to one of Claims 1 to 12, **characterised in that** the connection end for the cable on the base body (4.1) of the cable adapter (4) has an outer conical clamping surface (4.13) and an external thread (4.12), onto which can be screwed a clamping nut (4.3) which has an inner conical clamping surface (4.31) for fixing the shielding braiding of the cable between the clamping surfaces (4.13, 4.31), the clamping nut (4.3) being provided with an electrically conducting surface coating at least on the conical clamping surface (4.31).

14. Plug-and-socket connector according to one of Claims 1 to 13, **characterised in that** the connection end of the base body (4.1) of the cable adapter (4) is surrounded by the end of a shaped part (5) which guides the cable and which has a retaining lip (5.1) engaging in a receiving groove (4.14) on the base body (4.1) of the cable adapter (4).

15. Plug-and-socket connector according to one of Claims 1 to 14, **characterised in that** a sealing ring (4.4) is arranged on the base body (4.1) of the cable adapter (4) on the end facing the plug (2) and the device socket (1) respectively.

16. Plug-and-socket connector according to one of Claims 1 to 15, **characterised by** a dust cap which can be screwed into the base body of the device socket or onto the base body of the plug, the surface of the dust cap being provided with the cadmium-free, electrically conducting surface coating, and the outwardly visible parts of the dust cap being additionally provided with a dull cadmium-free surface that is resistant to environmental influences and is optionally electrically insulating.

## Revendications

1. Connecteur à fiche pour le passage d'une ligne électrique dans une ouverture d'une paroi de séparation d'un appareil en particulier militaire comprenant une prise femelle d'appareil, qui présente sur un corps de base une partie de logement de fiche pouvant être enfichée par l'ouverture et limitée par une bride de fixation, ainsi qu'une partie de raccord de câble disposée sur l'autre côté de la bride de fixation, qui est dotée d'un filetage pour le vissage de l'écrou de fixation d'un adaptateur de câble, et une fiche, qui présente un corps de base pouvant être enfiché dans la prise femelle d'appareil avec une partie d'enfichage, sur laquelle une bague de verrouillage est disposée de façon rotative, laquelle coopère avec des éléments de verrouillage sur la partie de réception de fiche, et une partie de raccordement de câble, qui est dotée d'un filetage pour le vissage de l'écrou de fixation d'un adaptateur de câble, et au moins un adaptateur de câble pouvant être raccordé à la prise femelle d'appareil et/ou à la fiche pour le raccordement d'un câble doté d'une tresse de blindage, l'adaptateur de câble présentant respectivement un corps de base par lequel le câble peut être guidé et sur lequel l'écrou de fixation est disposé de façon rotative, ainsi qu'une extrémité de raccordement pour le câble avec un dispositif de fixation pour la tresse de blindage, **caractérisé par** la combinaison des caractéristiques suivantes :
a) les composants électroconducteurs de la liaison d'enfichage, en particulier les corps de base de la prise femelle d'appareil (1) et de la fiche (2), au moins la face de contact (1.31) de la bride de fixation (1.3) avec la paroi de séparation (W) et éventuellement les corps de base des adaptateurs de câble (3, 4) sont dotés sur au moins une surface continue intérieure ou extérieure d'un revêtement superficiel sans cadmium et électroconducteur ;
b) pour garantir un contact électroconducteur continu, les points de contact entre les corps de base de la prise femelle d'appareil (1) et la fiche (2) d'une part et les corps de base des adaptateurs de câble (3, 4) respectifs d'autre part sont réalisés sous forme de dentures (1.22, 2.22, 4.11) s'emboîtant les unes dans les autres, et le point de contact entre les deux corps de base de la fiche femelle d'appareil (1) et de la fiche (2) sont réalisés au moyen d'une bague de masse (2.11) disposée sur la fiche (2) ou sur la prise femelle d'appareil, dotée de languettes (2.12) élastiques, s'appliquant respectivement sur une surface intérieure ou une surface extérieure de l'autre corps de base ;
c) les composants visibles vers l'extérieur de la liaison à enfichage, en particulier les côtés extérieurs de la partie de logement de fiche (1.1) de la prise femelle d'appareil (1), de la bague de verrouillage (2.3) de la fiche (2) et éventuellement des écrous de fixation des adaptateurs de câble (3, 4) sont dotés d'une surface mate, résistante par rapport aux influences de l'environnement, éventuellement électroconductrice et exempte de cadmium.

2. Connecteur à fiche selon la revendication 1, **caractérisé en ce que** le revêtement de surface électroconducteur est en nickel.

3. Connecteur à fiche selon la revendication 2, **caractérisé en ce que** le revêtement superficiel électroconducteur est à base d'un revêtement de nickel (Heavy Nickel) appliqué en plusieurs couches.

4. Connecteur à fiche selon la revendication 1, **caractérisé en ce que** le revêtement de surface électroconducteur est à base d'étain.

5. Connecteur à fiche selon la revendication 1, **caractérisé en ce que** le revêtement de surface électroconducteur est à base de zinc.

6. Connecteur à fiche selon la revendication 1, **caractérisé en ce que** le revêtement de surface électroconducteur est en cuivre.

7. Connecteur à fiche selon l'une quelconque des revendications 1 à 6, **caractérisé en ce que** la surface mate, résistante par rapport aux influences de l'environnement, sans cadmium est une surface de métal anodisée.

8. Connecteur à fiche selon l'une quelconque des revendications 1 à 6, **caractérisé en ce qu'**au moins la bague de verrouillage (2.3) de la fiche et éventuellement l'écrou de fixation (4.2) de l'adaptateur de câble (4.3) est en matière synthétique.

9. Connecteur à fiche selon l'une quelconque des revendications 1 à 8, **caractérisé en ce que** la partie de logement de fiche (1.1) de la prise femelle d'appareil (1) est dotée d'un filetage extérieur (1.11) sur lequel un écrou de fixation (1.4) peut être vissé de telle sorte que la paroi de séparation (W) est coincée entre la bride de fixation (1.3) et l'écrou de fixation (1.4), l'écrou de fixation étant doté au moins sur ses surfaces dirigées vers l'extérieur d'une surface mate, résistante vis-à-vis des influences de l'environnement, éventuellement électro-isolante et sans cadmium.

10. Connecteur à fiche selon la revendication 9, **caractérisé en ce que** le côté, opposé à la paroi de séparation (W), de la bride de fixation (1.3) est doté d'une surface mate, résistante par rapport aux influences de l'environnement, éventuellement électroisolante et sans cadmium.

11. Connecteur à fiche selon la revendication 9 ou 10, **caractérisé en ce que** l'écrou de fixation (1.4) est à base de matière synthétique.

12. Connecteur à fiche selon l'une quelconque des revendications 1 à 11, **caractérisé en ce que** la bride de fixation est réalisée sous forme de bride de fixation à quatre trous, les deux côtés de bride étant dotés du revêtement de surface sans cadmium et électroconducteur.

13. Connecteur à fiche selon l'une quelconque des revendications 1 à 12, **caractérisé en ce que** l'extrémité de raccordement pour le câble présente sur les corps de base (4.1) de l'adaptateur de câble (4) une surface de serrage (4.13) conique extérieur et un filetage extérieur (4.12), sur lequel un écrou de serrage (4.3) peut être vissé, lequel présente une surface de serrage (4.31) intérieure conique pour la fixation de la tresse de blindage du câble entre les surfaces de serrage (4.13, 4.31), l'écrou de serrage (4.3) étant doté au moins sur la surface de serrage (4.31) conique d'un revêtement de surface électroconducteur.

14. Connecteur à fiche selon l'une quelconque des revendications 1 à 13, **caractérisé en ce que** l'extrémité de raccordement du corps de base (4.1) de l'adaptateur de câble (4) est entourée par l'extrémité d'une partie moulée (5) guidant le câble, qui présente une lèvre de retenue (5.1), qui s'engage dans une rainure de logement (4.14) sur le corps de base (4.1) de l'adaptateur de câble (4).

15. Connecteur à fiche selon l'une quelconque des revendications 1 à 14, **caractérisé en ce qu'**une bague d'étanchéité (4.4) est disposée sur le corps de base (4.1) de l'adaptateur de câble (4) sur l'extrémité tournée vers la prise mâle (2) ou la prise femelle d'appareil (1).

16. Connecteur à fiche selon l'une quelconque des revendications 1 à 15, **caractérisé par** un capot anti-poussière vissable dans le corps de base de la prise femelle d'appareil ou sur le corps de base de la fiche, la surface du capot anti-poussière étant dotée du revêtement de surface exempt de cadmium et électroconducteur et les parties, visibles de l'extérieur, du capot anti-poussière étant dotées en supplément d'une surface mate, résistante vis-à-vis des influences de l'environnement, éventuellement électro-isolante et exempte de cadmium.
